# EUROPÄISCHE PATENTSCHRIFT

(11) **EP 3 400 354 B1**
(45) Veröffentlichungstag und Bekanntmachung des Hinweises auf die Patenterteilung: **15.07.2020**
(21) Anmeldenummer: 17700197.1
(22) Anmeldetag: 05.01.2017
(51) Int. Cl.: E05F 15/611, E05B 47/00, E05C 9/00

(54) **BEWEGUNGSVORRICHTUNG FÜR EIN GEBÄUDETEIL**
MOVING DEVICE FOR A BUILDING PART
DISPOSITIF DE DÉPLACEMENT DESTINÉ À UN ÉLÉMENT DE BÂTIMENT

(30) Priorität: 06.01.2016 DE 102016000062; 06.01.2016 DE 102016000063
(43) Veröffentlichungstag der Anmeldung: 14.11.2018
(73) Patentinhaber: Marquardt Mechatronik GmbH, 78604 Rietheim-Weilheim (DE)
(72) Erfinder: GÖTZ, Martin, 78050 Villingen-Schwenningen (DE); WEISSER, Dietmar, 78532 Tuttlingen (DE); HEINICHEN, Sandra, 78054 Villingen-Schwenningen (DE)
(74) Vertreter: Otten, Roth, Dobler & Partner mbB Patentanwälte
(86) Internationale Anmeldenummer: PCT/EP2017/050182
(87) Internationale Veröffentlichungsnummer: WO 2017/118685

(56) Entgegenhaltungen:
- EP-A2- 0 397 179
- WO-A2-03/042480
- DE-A1- 3 223 808
- DE-U1-202008 003 739

## Beschreibung

Die Erfindung betrifft eine Vorrichtung zur Bewegung eines bewegbaren Gebäudeteils eines Gebäudes nach dem Oberbegriff des Patentanspruchs 1.

Eine solche Vorrichtung dient insbesondere zum Öffnen und/oder Schließen eines Fensters, eines Fensterflügels, einer Türe o. dgl. in einem Gebäude. Es kann sich bei dem Gebäude sowohl um ein öffentliches Gebäude als auch um einen privaten Haushalt handeln.

Herkömmlich weist ein bewegbares Gebäudeteil ein mittels einer Handhabe bewegbares Bewegungselement zur manuellen Bewegung des Gebäudeteils auf. Zur nichtmanuellen Bewegung kann die Handhabe durch eine Vorrichtung zur Bewegung des bewegbaren Gebäudeteils ersetzt werden, wobei die Vorrichtung einen Antrieb umfasst, der zur Bewegung des Gebäudeteils mit dem Bewegungselement zusammenwirkt. Fällt jedoch der Antrieb aus, so muss die Vorrichtung aufwändig demontiert werden, um für diesen Notfall eine Handhabe für die manuelle Bewegung des Gebäudeteils verwenden zu können.

Eine weitere Vorrichtung zur Bewegung eines bewegbaren Gebäudeteils eines Gebäudes ist aus der DE 32 23 808 A1 bekannt. Bei dieser Vorrichtung ist der Antrieb in und/oder außer Zusammenwirkung mit dem Bewegungselement bringbar, wobei das nicht mit dem Antrieb zusammenwirkende Bewegungselement zur manuellen Bewegung des Gebäudeteils manuell bewegbar ist. Mit anderen Worten ist der Antrieb mit dem Bewegungselement zur nichtmanuellen Bewegung des Gebäudeteils gekoppelt. Für die manuelle Bewegung des Gebäudeteils hingegen ist der Antrieb vom Bewegungselement entkoppelt, wobei dann das Bewegungselement manuell bewegbar ist.

Schließlich sind in der DE 20 2008 003 739 U1 sowie in der EP 0 397 179 A2 Vorrichtungen mit einem Antrieb zur Bewegung eines bewegbaren Gebäudeteils und in der WO 03/042 480 A2 ein Steuergerät für ein bewegbares Gebäudeteil beschrieben.

Der Erfindung liegt die Aufgabe zugrunde, die Vorrichtung zur Bewegung eines bewegbaren Gebäudeteils derart weiterzuentwickeln, dass eine nichtmanuelle Bewegung des Gebäudeteils in einfacher Weise ermöglicht ist.

Diese Aufgabe wird bei einer gattungsgemäßen Vorrichtung zur Bewegung eines bewegbaren Gebäudeteils durch die kennzeichnenden Merkmale des Anspruchs 1 gelöst.

Bei der erfindungsgemäßen Vorrichtung zur Bewegung eines bewegbaren Gebäudeteils eines Gebäudes ist die Handhabe in der Art einer Spange ausgestaltet. Des Weiteren ist die Spange entlang einer schiefen Ebene bewegbar, derart dass der Antrieb vom Bewegungselement entkoppelt sowie die Spange am Bewegungselement eingekoppelt ist. Eine solche Vorrichtung ist in einfacher Art und Weise ausgebildet. Weitere Ausgestaltungen der Erfindung sind Gegenstand der Unteransprüche.

In weiterer einfacher sowie funktionssicherer Ausgestaltung kann es sich bei dem Bewegungselement um einen Vierkant handeln. Das Bewegungselement ist in Zusammenwirkung mit der Handhabe in der Art eines Fenstergriffs zur manuellen Bewegung des Gebäudeteils bringbar.

Der Antrieb ist ein elektromotorischer Antrieb. Der Antrieb kann weiterhin ein Getriebe umfassen, und zwar insbesondere ein Untersetzungsgetriebe. Der Antrieb ist für die nichtmanuelle Bewegung des Gebäudeteils mit dem Bewegungselement gekoppelt sowie für die manuelle Bewegung des Gebäudeteils vom Bewegungselement entkoppelt. Der Antrieb ist in der Handhabe angeordnet.

In kompakter Ausgestaltung können das Bewegungselement und/oder ein mit dem Bewegungselement drehfest verbundenes Element eine Verzahnung aufweisen. Der Antrieb kann ein Ritzel für die Zusammenwirkung mit der Verzahnung umfassen. In einfacher Art und Weise kann das Ritzel von der Verzahnung entkoppelbar sowie die Handhabe in die Verzahnung einkoppelbar sein. Zur Einkoppelung kann eine zur Verzahnung korrespondierende Gegenverzahnung vorgesehen sein.

Der Antrieb ist in axialer Richtung entlang des Bewegungselements verschiebbar gelagert, derart dass der Antrieb vom Bewegungselement entkoppelbar sowie die Handhabe am Bewegungselement einkoppelbar ist. Für den Antrieb ist ein Gehäuse vorgesehen sein, welches als Handhabe ausgestaltet ist.

In ergonomischer Ausgestaltung kann die Handhabe in der Art eines Fenstergriffs drehbar gelagert sein. Zweckmäßigerweise kann die Handhabe mittels eines lösbaren Bolzens drehfest gesperrt sein, wobei der Antrieb an dem Bewegungselement eingekoppelt ist. Durch Lösen des Bolzens kann die Handhabe zur Drehung entsperrbar sein, wobei der Antrieb vom Bewegungselement entkoppelt ist. Des Weiteren oder auch alternativ kann das Getriebe für den Antrieb selbsthemmend ausgestaltet sein.

Für eine besonders bevorzugte Ausgestaltung der Bewegungsvorrichtung ist nachfolgendes festzustellen.

In der DIN 1946 werden die Regeln für die Belüftung von Wohngebäuden geschaffen. Für neue oder modernisierte Gebäude muss ein Lüftungskonzept erstellt werden. Einerseits sollen nach den Bauvorschriften die Gebäude dicht ausgeführt werden, andererseits ist ein Mindestluftwechsel sicherzustellen. Die frühere Forderung, den Luftwechsel durch manuelles Fensteröffnen zu bewerkstelligen, wird nicht mehr akzeptiert. Um dies umzusetzen existieren diverse technische Lösungen. Eine davon ist das motorisierte Öffnen und/oder Schließen von Fenstern. Hierfür kann der Standard-Fenstergriff durch einen Antrieb ersetzt werden, wodurch praktisch alle bestehenden Fenster umgerüstet werden können. Der Abtrieb des Antriebs wirkt auf den standardisierten Vierkant. Dieser Antrieb öffnet sowohl das Fenster in eine Lüftungsstellung, als auch ganz, und zwar insbesondere elektromotorisch.

Sinn dieser elektromotorischen Fensterantriebe ist das automatische Lüften ohne Zutun des Benutzers. Dazu wird das Fenster automatisch gekippt oder in Parallelabstellung gebracht. Dies ist jedoch nur der hauptsächliche Anwendungsfall. Zusätzlich muss ein Fenster hin und wieder auch komplett geöffnet werden, z.B. zur äußeren Reinigung.

Als Nachteil hat sich Folgendes herausgestellt. Sollte der Strom ausfallen oder bei einem Defekt des Antriebs, muss der Antrieb aufwändig demontiert und ein Not-Fenstergriff verwendet werden, um das Fenster zu öffnen. Diese "Not-Öffnung" ist nicht komfortabel und entspricht sicher nicht den Anforderungen an einen zweiten Fluchtweg.

Ziel dieser Erfindung ist es, die (Not-)Öffnung des Fensterflügels so zu gestalten, dass sie der Betätigung eines "ganz normalen" Fenstergriffs entspricht.

Die Erfindung schafft einen Fenstergriff, bei dem ein elektromotorischer Antrieb und ein händischer Antrieb parallel betreibbar ist. Dazu wird eine Art Weiche vorgesehen, die jeweils den einen oder anderen Antrieb vom Abtrieb abkuppelt. Dies wird so gelöst, dass der Vierkant und/oder ein mit dem Vierkant drehfest verbundenes Element eine Verzahnung enthält. Im einfachsten Fall kann dies der Vierkant mit seinen vier Kanten sein. Die Verzahnung ist jedoch axial nur auf einer begrenzten Länge angebracht. Durch Verschieben der Antriebseinheit in axialer Richtung entlang des Vierkants wird das Abtriebszahnrad des Getriebes entkoppelt und dafür das Gehäuse des Antriebs/Griffs eingekoppelt. Das Gehäuse weist dazu in einen bestimmten Bereich dieselbe Verzahnung auf.

Die mit der Erfindung erzielten Vorteile bestehen insbesondere darin, dass die Bewegungsvorrichtung einfach sowie kostengünstig ausgestaltet ist. Die Bewegungsvorrichtung bietet die gewohnte händische Bedienung ohne Zeitverzögerung und ist auch Fluchtweg geeignet.

Die Vorrichtung zur Bewegung eines bewegbaren Gebäudeteils weist einen Antrieb auf. Der Antrieb benötigt eine Energieversorgung, wobei es sich bei der bekannten Vorrichtung um die Netzspannung als Versorgungsspannung handelt. Für die Energieversorgung muss ein Kabel zum Gebäudeteil gelegt werden, um den Antrieb mit der Netzspannung zu verbinden. Dies ist zum Einen aufwändig und zum Anderen ist das Kabel für den Betrieb und/oder beim Betrieb der Vorrichtung störend.

Damit auf ein Netzkabel verzichtet werden kann, kann ein Energiespeicher und/oder ein Energieerzeugungselement zur Energieversorgung des Antriebs vorgesehen sein, derart dass die Energieversorgung für den Antrieb unabhängig von einer externen Versorgungsspannung, insbesondere von der Netzspannung, ist.

In einer einfachen Ausgestaltung kann es sich bei dem Energiespeicher um eine Batterie, einen aufladbaren Akku o. dgl. handeln. Bei dem Energieerzeugungselement kann es sich um eine Solarzelle, eine Brennstoffzelle o. dgl. handeln.

In einer Weiterbildung kann eine Solarzelle vorgesehen sein, um den Energiespeicher aufzuladen. Dadurch ist in benutzerfreundlicher Art und Weise der Antrieb energieautark betreibbar. In kompakter Art kann die Solarzelle an der dem Äußeren des Gebäudes zugewandten Seite des Gebäudeteils, insbesondere auf der Außenseite des Fensterflügels, angeordnet sein und/oder in das Fensterglas des Fensters integriert sein. Hierfür kann in zweckmäßiger Weise eine teiltransparente Solarzelle auf das Glas für das Fenster aufgebracht sein.

In einer Weiterbildung kann ein USB-Anschluss, insbesondere ein Micro-USB-Anschluss, zum Laden des Energiespeichers vorgesehen sein. Ein solcher USB-Anschluss ist vorteilhafterweise standardisiert. Beispielsweise wird für das Laden von Smartphones ein USB-Anschluss verwendet, so dass praktisch in jedem Haushalt Steckernetzteile vorhanden sind, um den Ladevorgang durchzuführen.

Um die Handhabung weiter zu vereinfachen, kann der Energiespeicher induktiv aufladbar sein. Weiterhin kann in kostengünstiger Art der Energiespeicher aus einer einzelnen Akkuzelle und/oder aus mehreren parallel und/oder seriell geschalteten Akkuzellen bestehen.

Um dem Benutzer eine einfache Handhabung zu bieten, kann der Ladezustand des Energiespeichers mittels eines Smart-Home-Systems anzeigbar sein. Insbesondere kann bei Unterschreiten eines Schwellwertes für den Ladezustand eine Mitteilung an das Smart-Home-System, insbesondere an das Smartphone des Benutzers, beispielsweise eine "Bitte Laden"-Meldung, gesendet werden.

Die mit der Erfindung weiterhin erzielten Vorteile bestehen insbesondere darin, dass es nicht notwendig ist, ein Kabel zum Antrieb für das Gebäudeteil, insbesondere zum Fensterantrieb, für dessen Energieversorgung zu verlegen. Insbesondere muss auch kein Kabel durch den Fensterrahmen und/oder den Fensterflügel verlegt werden. Dies ist bei den bisherigen Bewegungsvorrichtungen, insbesondere bei den aktuellen Fensterantrieben, besonders nachteilig.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: ein Fenster mit einem Griff für ein Gebäude,
- Fig. 2: den Griff aus Fig. 1 als Einzelteil in Front- sowie Seitenansicht,
- Fig. 3: ein Detail aus Fig. 1 bei entferntem Griff in vergrößerter Darstellung,
- Fig.4: ein Drehmomentübertragungsteil für das Fenster in perspektivischer Ansicht,
- Fig. 5: einen anstelle des Griffs zu verwendenden Antrieb für das Fenster,
- Fig. 6a: einen Schnitt im Bereich des Drehmomentübertragungsteils durch den Antrieb gemäß Fig. 5, wobei der Antrieb in Zusammenwirkung mit dem Drehmomentübertragungsteil steht,
- Fig. 6b: einen Schnitt wie in Fig. 6a, wobei der Antrieb jedoch außer Zusammenwirkung mit dem Drehmomentübertragungsteil steht,
- Fig. 7: den Antrieb aus Fig. 5 mit geöffnet dargestelltem Gehäuse,
- Fig. 8: einen Ausschnitt des Fensters aus Fig. 1 gemäß einer weiteren Ausführung, wobei der Griff entfernt ist,
- Fig. 9: ein Detail aus Fig. 8 in vergrößerter Darstellung,
- Fig. 10: einen Ausschnitt des Fensters wie in Fig. 8, wobei anstelle des Griffs ein Antrieb angeordnet ist,
- Fig. 11: den Antrieb aus Fig. 10 mit durchsichtig dargestelltem Gehäuse,
- Fig. 12a bis 12d: den Antrieb wie in Fig. 11, jedoch in unterschiedlichen Ausgestaltungen,
- Fig. 13: eine Seitenansicht des Antriebs aus Fig. 10,
- Fig. 14: den Antrieb in einer weiteren Ausgestaltung und
- Fig. 15: eine weitere Ausgestaltung für die Energieversorgung des Antriebs.

In Fig. 1 ist ein herkömmliches Fenster 1 für ein Gebäude mit einem bewegbaren Fensterflügel 2 zu sehen. Der Fensterflügel 2 besitzt einen Rahmen 3 mit einer darin angebrachten Glasscheibe 4. Zum manuellen Öffnen und/oder Schließen des Fensters 1 dient ein am Rahmen 3 angeordneter Griff 5 als Handhabe für den Benutzer. Der Griff 5 ist mittels Schrauben in Schraublöcher 6 am Rahmen 3 befestigt und wirkt auf einen Vierkant 7 als Bewegungselement für den Fensterbeschlag zusammen, wie in Fig. 2 und Fig. 3 zu sehen ist.

Anstelle des Griffs 5 ist ein in Fig. 5 gezeigter Antrieb 8 am Rahmen 3 befestigt. Der Antrieb 8 wirkt mit einem Drehmomentübertragungsteil 9, welches in Fig. 4 näher gezeigt ist, mit dem Vierkant 7 zur automatisierten, also nichtmanuellen Bewegung des Fensterflügels 2 zusammen. Bei dem Antrieb 8 handelt es sich gemäß Fig. 7 um einen elektromotorischen Antrieb mit einem Elektromotor 10, wobei der Elektromotor 10 über ein selbsthemmendes Getriebe 11 mit dem Vierkant 7 des Fensterbeschlages zusammenwirkt. Der Elektromotor 10 ist mitsamt dem Getriebe 11 in einem in etwa die Form des Griffs 5 aufweisenden Gehäuse 12 angeordnet. Desweiteren befindet sich im Gehäuse 12 ein Energiespeicher 13, beispielsweise ein Akku, zur Spannungsversorgung für den Elektromotor 10. Zur wahlweisen nichtmanuellen sowie manuellen Bewegung des Fensterflügels 2 ist der Antrieb 8 in und/oder außer Zusammenwirkung mit dem Vierkant 7 als Bewegungselement bringbar. Wirkt somit der Antrieb 8 nicht mit dem Vierkant 7 zusammen, so ist der Vierkant 7 zur manuellen Bewegung des Fensterflügels 2 manuell bewegbar.

Mit anderen Worten ist damit Folgendes festzustellen. Ist der Antrieb 8 mit dem Bewegungselement 7 gekoppelt, so ist der Fensterflügel 2 nichtmanuell mittels des Antriebs 8 bewegbar. Ist hingegen der Antrieb 8 von dem Bewegungselement 7 entkoppelt, so kann der Fensterflügel 2 manuell bewegt werden, indem das Bewegungselement 7 manuell bewegt wird.

Wie bereits erwähnt ist der Antrieb 8 mit dem Vierkant 7 als Bewegungselement in Zusammenwirkung zur nichtmanuellen Bewegung bringbar. Hierfür umfasst ein mit dem Vierkant 7 drehfest verbundenes Element, und zwar das Drehmomentübertragungsteil 9, eine in Fig. 4 gezeigte Verzahnung 17. Der Antrieb 8 steht dann mittels eines Ritzels 18 des Getriebes 11 (siehe Fig. 7) in Zusammenwirkung mit der Verzahnung 17, wie auch in Fig. 6a zu sehen ist.

Desweiteren ist der Vierkant 7 als Bewegungselement mit einer Handhabe in der Art eines Fenstergriffs in Zusammenwirkung zur manuellen Bewegung bringbar. Hierzu ist das Gehäuse 12 für den Antrieb 8 als Handhabe ausgestaltet. Am Gehäuse 12 ist eine in Fig. 5 gezeigte Spange 14 angeordnet, womit die Handhabe in der Art einer Spange 14 ausgestaltet ist. Die Spange 14 ist in Richtung 16 entlang einer schiefen Ebene 15 am Gehäuse 12 bewegbar, wie in Fig. 5 zu sehen ist. Der Antrieb 8 ist in axialer Richtung entlang des Vierkants 7 verschiebbar gelagert, so dass bei dieser Bewegung der Antrieb 8 vom Vierkant 7 entkoppelt sowie die Spange 14 mitsamt dem Gehäuse 12 als Handhabe am Vierkant 7 eingekoppelt wird. Ebenso wird das Ritzel 18 von der Verzahnung 17 entkoppelt sowie die Handhabe in die Verzahnung 17, beispielsweise mittels einer zur Verzahnung 17 korrespondierenden Gegenverzahnung, eingekoppelt, wie auch in Fig. 6b gezeigt ist.

Die Handhabe kann auch in der Art eines Fenstergriffs drehbar gelagert am Rahmen 3 gelagert sein, was jedoch nicht weiter gezeigt ist. Die Handhabe ist weiter mittels eines lösbaren Bolzens drehfest gesperrt, derart dass der Antrieb 8 an den Vierkant 7 eingekoppelt ist. Durch Lösen des Bolzens wird die Handhabe zur Drehung entsperrt, derart dass der Antrieb 8 vom Vierkant 7 entkoppelt ist.

Entsprechend einem weiteren Ausführungsbeispiel ist wiederum anstelle des Griffs 5, der herkömmlicherweise mittels Schrauben in Schraublöcher 6 am Rahmen 3 befestigt sowie auf den Vierkant 7 als Drehmomentübertragungsteil zum Fensterbeschlag zusammenwirkt, wie in Fig. 8 und Fig. 9 zu sehen ist, ein Antrieb 8 am Rahmen 3 befestigt, wie weiter in Fig. 10 gezeigt ist. Der Antrieb 8 wirkt mit dem Drehmomentübertragungsteil, und zwar dem Vierkant 7 zur automatisierten, also nichtmanuellen Bewegung des Fensterflügels 2 zusammen, so dass beispielsweise ein automatisches Lüften mittels des Fensters 1 ermöglicht ist. Bei dem Antrieb 8 handelt es sich gemäß Fig. 11 um einen elektromotorischen Antrieb mit einem Elektromotor 10, wobei der Elektromotor 10 über ein Getriebe 11 mit dem Vierkant 7 des Fensterbeschlages zusammenwirkt. Der Elektromotor 10 ist mitsamt dem Getriebe 11 in einem in etwa die Form des Griffs 5 aufweisenden Gehäuse 12 angeordnet, wie in Fig. 10 zu sehen ist. Falls gewünscht, kann der Antrieb 8 noch eine zusätzliche, nicht weiter gezeigte Verriegelung für den Fensterflügel 2 betätigen.

Wie man weiter der Fig. 11 entnimmt, ist im Gehäuse 12 ein Energiespeicher 13 zur Energieversorgung des Antriebs 8 vorgesehen. Dadurch ist die Energieversorgung für den Antrieb 8 unabhängig von einer kabelgebundenen, externen Versorgungsspannung, insbesondere also unabhängig von der Netzspannung. Bei dem Energiespeicher 13 handelt es sich um eine Batterie bzw. um einen aufladbaren Akku, der vorliegend zwei Akkuzellen 13a, 13b beinhaltet. Selbstverständlich kann der Energiespeicher 13 auch nur aus einer einzelnen Akkuzelle oder entsprechend der benötigten Anzahl mehreren parallel und/oder seriell geschalteten Akkuzellen bestehen.

In Fig. 12a bis Fig. 12d sind verschiedene Anordnungen des Energiespeichers 13 im Gehäuse 12 zu sehen. So ist der Energiespeicher 13 gemäß Fig. 12a unterhalb des Elektromotors 10 angeordnet, wobei das Gehäuseunterteil 12a des Gehäuses 12 in etwa bündig mit dem Gehäuseoberteil 12b ist. In Fig. 12b ist der Energiespeicher 13 ebenfalls unterhalb des Elektromotors 10 befindlich, wobei das Gehäuseunterteil 12a etwas gegenüber dem Gehäuseoberteil 12b übersteht. In Fig. 12c ist der Energiespeicher 13 dem Elektromotor 10 gegenüberliegend angeordnet, und zwar in einem Gehäuseansatz 12c. Schließlich ist in Fig. 12d der Energiespeicher 13 im Gehäuseansatz 12c zwischen dem Elektromotor 10 und dem Getriebe 11 befindlich.

Zum Laden des Energiespeichers 13 ist ein USB-Anschluss 19 für ein Steckernetzteil vorgesehen, wie in Fig. 13 gezeigt ist. Bei dem USB-Anschluss 19 kann es sich um einen Micro-USB-Anschluss handeln, welcher bereits Standard für Smartphones ist. Anstelle des Aufladens über ein Steckernetzteil kann der Energiespeicher 13 auch induktiv mittels den Sender- und/oder Empfängerspulen 20 für die induktive Energieübertragung aufladbar sein, wie in Fig. 14 gezeigt ist.

Zusätzlich oder auch alternativ zum Energiespeichers 13 kann ein, beispielsweise im und/oder am Gehäuse 12 angeordnetes, Energieerzeugungselement zur Energieversorgung des Antriebs 8 vorgesehen sein. Bei dem Energieerzeugungselement kann es sich um eine Solarzelle, eine Brennstoffzelle o. dgl. handeln. Bevorzugterweise ist eine Solarzelle vorgesehen, um den Energiespeicher 13 aufzuladen, derart dass der Antrieb 13 energieautark betreibbar ist. Die Solarzelle kann auf der Außenseite des Fensterflügels 2, also an der dem Äußeren des Gebäudes zugewandten Seite und damit der Sonnenseite zugewandt, angeordnet sein. In einer weiteren Ausgestaltung ist in Fig. 15 eine in das Fensterglas integrierte Solarzelle gezeigt. Es handelt sich dabei um eine teiltransparente Solarzelle 21, die auf die Glasscheibe 4 aufgebracht ist.

Der Ladezustand des Energiespeichers 13 ist beispielsweise mittels eines Smart-Home-Systems für den Benutzer anzeigbar. So wird die Mitteilung "Bitte Laden" bei Unterschreiten eines Schwellwertes für den Ladezustand des Energiespeichers 13 vom Antrieb 8 zum Smartphone des Benutzers gesendet. Selbstverständlich kann diese Mitteilung auch an das Smart-Home-System, und zwar an die Smart-Home-Zentrale beziehungsweise an ein Steuergerät, Gateway o. dgl. des Smart-Home-Systems gesendet werden und dort auf einem Display ausgegeben werden.

Die Erfindung ist nicht auf die beschriebenen und dargestellten Ausführungsbeispiele beschränkt. Die Erfindung umfasst weiterhin auch alle fachmännischen Weiterbildungen im Rahmen der Patentansprüche. So kann die Erfindung nicht nur für ein Fenster 1 beziehungsweise einen Fensterflügel 2 eines Gebäudes eingesetzt werden, wie oben näher erläutert ist, sondern kann auch als Vorrichtung zur Bewegung eines sonstigen bewegbaren Gebäudeteils, beispielsweise einer Türe o. dgl., Verwendung finden.

### Bezugszeichen-Liste:

- 1:: Fenster
- 2:: Fensterflügel
- 3:: Rahmen
- 4:: Glasscheibe
- 5:: Griff
- 6:: Schraubloch
- 7:: Bewegungselement / Vierkant
- 8:: Antrieb
- 9:: Drehmomentübertragungsteil
- 10:: Elektromotor
- 11:: Getriebe
- 12:: Gehäuse (von Antrieb)
- 12a:: Gehäuseunterteil
- 12b:: Gehäuseoberteil
- 12c:: Gehäuseansatz
- 13:: Energiespeicher
- 13a,b:: Akkuzelle
- 14:: Spange
- 15:: schiefe Ebene
- 16:: Richtungspfeil
- 17:: Verzahnung
- 18:: Ritzel
- 19:: USB-Anschluss
- 20:: Sender- und/oder Empfängerspule (induktive Energieübertragung)
- 21:: Solarzelle

## Patentansprüche

1. Vorrichtung zur Bewegung eines bewegbaren Gebäudeteils eines Gebäudes, insbesondere zum Öffnen und/oder Schließen eines Fensters (1), eines Fensterflügels (2) oder einer Türe, mit einem Bewegungselement (7) zur Bewegung des Gebäudeteils, mit einer Handhabe in der Art eines Fenstergriffs, die zur manuellen Bewegung des Gebäudeteils mit dem Bewegungselement (7) in Zusammenwirkung bringbar ist, und mit einem elektromotorischen Antrieb (8), wobei der Antrieb (8) in der Handhabe angeordnet ist, wobei das Gehäuse (12) des Antriebs (8) als Handhabe ausgestaltet ist, wobei der Antrieb (8) zur nichtmanuellen Bewegung des Gebäudeteils mit dem Bewegungselement (7) zusammenwirkt, wobei der Antrieb (8) in und/oder außer Zusammenwirkung mit dem Bewegungselement (7) bringbar ist, indem der Antrieb (8) in axialer Richtung entlang des Bewegungselements (7) verschiebbar gelagert ist, **dadurch gekennzeichnet, dass** der Antrieb (8) derart verschiebbar gelagert ist, dass er für die nichtmanuelle Bewegung des Gebäudeteils mit dem Bewegungselement (7) gekoppelt ist und für die manuelle Bewegung des Gebäudeteils vom Bewegungselement (7) entkoppelt sowie die Handhabe am Bewegungselement eingekoppelt ist, und wobei das nicht mit dem Antrieb (8) zusammenwirkende Bewegungselement (7) zur manuellen Bewegung des Gebäudeteils mittels der am Bewegungselement (7) eingekoppelten Handhabe manuell bewegbar ist, wobei am Gehäuse (12) der Handhabe eine Spange (14) angeordnet ist, und dass die Spange (14) entlang einer schiefen Ebene (15) am Gehäuse (12) bewegbar ist, derart dass bei Bewegung der Spange (14) der Antrieb (8) vom Bewegungselement (7) entkoppelt sowie die Spange (14) mitsamt dem Gehäuse (12) am Bewegungselement (7) eingekoppelt ist.

2. Vorrichtung zur Bewegung eines bewegbaren Gebäudeteils nach Anspruch 1, **dadurch gekennzeichnet, dass** es sich bei dem Bewegungselement (7) um einen Vierkant handelt.

3. Vorrichtung zur Bewegung eines bewegbaren Gebäudeteils nach Anspruch 1 oder 2, **dadurch gekennzeichnet, dass** der Antrieb (8) ein Getriebe (11) umfasst.

4. Vorrichtung zur Bewegung eines bewegbaren Gebäudeteils nach Anspruch 1, 2 oder 3, **dadurch gekennzeichnet, dass** das Bewegungselement (7) und/oder ein mit dem Bewegungselement (7) drehfest verbundenes Element eine Verzahnung (17) aufweist, dass vorzugsweise der Antrieb (8) ein Ritzel (18) für die Zusammenwirkung mit der Verzahnung (17) umfasst, und dass weiter vorzugsweise das Ritzel (18) von der Verzahnung (17) entkoppelbar sowie die Handhabe in die Verzahnung (17), insbesondere mittels einer zur Verzahnung (17) korrespondierenden Gegenverzahnung, einkoppelbar ist.

5. Vorrichtung zur Bewegung eines bewegbaren Gebäudeteils nach einem der Ansprüche 1 bis 4, **dadurch gekennzeichnet, dass** die Handhabe in der Art eines Fenstergriffs drehbar gelagert ist, und dass vorzugsweise die Handhabe mittels eines lösbaren Bolzens drehfest gesperrt ist, wobei der Antrieb (8) an dem Bewegungselement (7) eingekoppelt ist, und dass weiter vorzugsweise die Handhabe durch Lösen des Bolzens zur Drehung entsperrt ist, wobei der Antrieb (8) vom Bewegungselement (7) entkoppelt ist.

6. Vorrichtung zur Bewegung eines bewegbaren Gebäudeteils zumindest nach Anspruch 2, **dadurch gekennzeichnet, dass** das Getriebe (11) für den Antrieb (8) selbsthemmend ausgestaltet ist.

7. Vorrichtung zur Bewegung eines bewegbaren Gebäudeteils nach einem der Ansprüche 1 bis 6, **dadurch gekennzeichnet, dass** ein Energiespeicher (13) und/oder ein Energieerzeugungselement zur Energieversorgung des Antriebs (8) vorgesehen ist, derart dass die Energieversorgung für den Antrieb (8) unabhängig von einer externen Versorgungsspannung, insbesondere von einer Netzspannung, ist.

8. Vorrichtung zur Bewegung eines bewegbaren Gebäudeteils nach Anspruch 7, **dadurch gekennzeichnet, dass** es sich bei dem Energiespeicher (13) um eine Batterie oder einen aufladbaren Akku handelt.

9. Vorrichtung zur Bewegung eines bewegbaren Gebäudeteils nach Anspruch 7 oder 8, **dadurch gekennzeichnet, dass** es sich bei dem Energieerzeugungselement um eine Solarzelle oder eine Brennstoffzelle handelt.

10. Vorrichtung zur Bewegung eines bewegbaren Gebäudeteils nach einem der Ansprüche 7 bis 9, **dadurch gekennzeichnet, dass** eine Solarzelle vorgesehen ist, um den Energiespeicher (13) aufzuladen, derart dass der Antrieb (8) energieautark betreibbar ist, und dass vorzugsweise die Solarzelle an der dem Äußeren des Gebäudes zugewandten Seite des Gebäudeteils, insbesondere auf der Außenseite des Fensterflügels (2), angeordnet ist und/oder in das Fensterglas des Fensters (1) integriert ist.

11. Vorrichtung zur Bewegung eines bewegbaren Gebäudeteils nach einem der Ansprüche 7 bis 10, **dadurch gekennzeichnet, dass** ein USB-Anschluss (19), insbesondere ein Micro-USB-Anschluss, zum Laden des Energiespeichers (13) vorgesehen ist.

12. Vorrichtung zur Bewegung eines bewegbaren Gebäudeteils nach einem der Ansprüche 7 bis 11, **dadurch gekennzeichnet, dass** der Energiespeicher (13) induktiv aufladbar ist.

13. Vorrichtung zur Bewegung eines bewegbaren Gebäudeteils nach einem der Ansprüche 7 bis 12, **dadurch gekennzeichnet, dass** der Energiespeicher (13) aus einer einzelnen Akkuzelle (13a) und/oder aus mehreren parallel und/oder seriell geschalteten Akkuzellen (13a, 13b) besteht.

14. Vorrichtung zur Bewegung eines bewegbaren Gebäudeteils nach einem der Ansprüche 7 bis 13, **dadurch gekennzeichnet, dass** der Ladezustand des Energiespeichers (13) mittels eines Smart-Home-Systems anzeigbar ist, insbesondere dass eine Mitteilung bei Unterschreiten eines Schwellwertes für den Ladezustand an das Smart-Home-System gesendet wird.

## Claims

1. A device for moving a movable building part of a building, in particular for opening and/or closing a window (1), a window sash (2) or a door, comprising a moving element (7) for moving the building part, with a handle in the manner of a window catch, which can be brought into cooperation with the moving element (7) for manually moving the building part, and comprising an electromotive drive (8), wherein the drive (8) is arranged in the handle, wherein the housing (12) of the drive (8) is designed as a handle, wherein the drive (8) interacts with the moving element (7) to move the building part in a non-manual manner, wherein the drive (8) can be brought into and/or out of interaction with the moving element (7) by the drive (8) being slidably mounted along the moving element (7) in the axial direction, **characterised in that** the drive (8) is slidably mounted such that it is coupled to the moving element (7) to move the building part in a non-manual manner and is decoupled from the moving element (7) to move the building part in a manual manner and the handle is coupled into the moving element, and wherein the moving element (7) not interacting with the drive (8) for manually moving the building part can be manually moved by means of the handle coupled into the moving element (7), wherein a clip (14) is arranged on the housing (12) of the handle, and **in that** the clip (14) is moveable along an inclined plane (15) on the housing (12) such that upon movement of the clip (14) the drive (8) is decoupled from the moving element (7) and the clip (14) is coupled into the moving element (7) together with the housing (12).

2. The device for moving a movable building part according to claim 1, **characterised in that** the moving element (7) is a square.

3. The device for moving a movable building part according to claim 1 or 2, **characterised in that** the drive (8) comprises a gear (11).

4. The device for moving a movable building part according to claim 1, 2 or 3, **characterised in that** the moving element (7) and/or an element non-rotatably connected to the moving element (7) has a toothing (17), **in that** preferably the drive (8) comprises a pinion (18) for interaction with the toothing (17), and **in that** further preferably the pinion (18) can be decoupled from the toothing (17) and the handle can be coupled into the toothing (17), in particular by means of a counter-toothing corresponding to the toothing (17).

5. The device for moving a movable building part according to any one of claims 1 to 4, **characterised in that** the handle is rotatably mounted in the manner of a window catch, and **in that** the handle is preferably locked non-rotatably by means of a releasable bolt, wherein the drive (8) is coupled into the moving element (7), and **in that** further preferably the handle is unlocked for rotation by releasing the bolt, wherein the drive (8) is decoupled from the moving element (7).

6. The device for moving a movable building part at least according to claim 2, **characterised in that** the gear (11) for the drive (8) is designed to be self-locking.

7. The device for moving a movable building part according to any one of claims 1 to 6, **characterised in that** a power storage (13) and/or a power-generating element is provided for the power supply of the drive (8), such that the power supply for the drive (8) is independent of an external supply voltage, in particular of a mains voltage.

8. The device for moving a movable building part according to claim 7, **characterised in that** the power storage (13) is a battery or a rechargeable accumulator.

9. The device for moving a movable building part according to claim 7 or 8, **characterised in that** the power-generating element is a solar cell or a fuel cell.

10. The device for moving a movable building part according to any one of claims 7 to 9, **characterised in that** a solar cell is provided to charge the power storage (13) such that the drive (8) can be operated in a power self-sufficient manner, and **in that** preferably the solar cell is arranged on the building part facing the exterior of the building, in particular on the outside of the window sash (2), and/or integral to the glass of the window (1).

11. The device for moving a movable building part according to any one of claims 7 to 10, **characterised in that** a USB port (19), in particular a micro USB port, is provided for charging the power storage (13).

12. The device for moving a movable building part according to any one of claims 7 to 11, **characterised in that** the power storage (13) can be charged inductively.

13. The device for moving a movable building part according to any one of claims 7 to 12, **characterised in that** the power storage (13) consists of a single accumulator cell (13a) and/or of a plurality of accumulator cells (13a, 13b) connected in parallel and/or in series.

14. The device for moving a movable building part according to any one of claims 7 to 13, **characterised in that** the state of charge of the power storage (13) can be displayed by means of a smart home system, in particular **in that** a notification is sent to the smart home system when a threshold value for the state of charge is not reached.

## Revendications

1. Dispositif de déplacement d'un élément mobile de bâtiment, en particulier pour ouvrir et/ou fermer une fenêtre (1), d'un châssis de fenêtre (2) ou d'une porte, comprenant un élément de déplacement (7) pour déplacer l'élément de bâtiment, un élément d'actionnement manuel à la manière d'une poignée de fenêtre, lequel peut être amené à coopérer avec l'élément de déplacement (7) pour le déplacement manuel de l'élément de bâtiment, et un entraînement électromoteur (8), l'entraînement (8) étant disposé dans l'élément d'actionnement manuel, le boîtier (12) de l'entraînement (8) étant conçu sous la forme d'un élément d'actionnement manuel, l'entraînement (8) coopérant avec l'élément de déplacement (7) pour le déplacement non manuel de l'élément de bâtiment, l'entraînement (8) pouvant être amené en et/ou hors coopération avec l'élément de déplacement (7), l'entraînement (8) étant monté coulissant dans le sens axial le long de l'élément de déplacement (7), **caractérisé en ce que** l'entraînement (8) est monté coulissant de telle sorte qu'il soit couplé à l'élément de déplacement (7) pour le déplacement non manuel de l'élément de bâtiment et découplé de l'élément de déplacement (7) pour le déplacement manuel de l'élément de bâtiment et que l'élément d'actionnement manuel soit couplé à l'élément de déplacement, et l'élément de déplacement (7) ne coopérant pas avec l'entraînement (8) pour le déplacement manuel de l'élément de bâtiment pouvant être déplacé manuellement au moyen de l'élément d'actionnement manuel couplé à l'élément de déplacement (7), une boucle (14) étant disposée sur le boîtier (12) de l'élément d'actionnement manuel, et la boucle (14) pouvant être déplacée le long d'un plan incliné (15) sur le boîtier (12) de telle sorte que lorsque la boucle (14) se déplace, l'entraînement (8) soit découplé de l'élément de déplacement (7) et la boucle (14) avec le boîtier (12) soit couplée au niveau de l'élément de déplacement (7).

2. Dispositif de déplacement d'un élément mobile de bâtiment selon la revendication 1, **caractérisé en ce que** l'élément de déplacement (7) est un carré.

3. Dispositif de déplacement d'un élément mobile de bâtiment selon la revendication 1 ou 2, **caractérisé en ce que** l'entraînement (8) comprend un engrenage (11).

4. Dispositif de déplacement d'un élément mobile de bâtiment selon la revendication 1, 2 ou 3, **caractérisé en ce que** l'élément de déplacement (7) et/ou un élément relié pas rotatif à l'élément de déplacement (7) comporte une denture (17), **en ce que**, de préférence, l'entraînement (8) comprend un pignon (18) pour coopérer avec la denture (17), et **en ce que**, de manière davantage préférée, le pignon (18) peut être découplé de la denture (17) et **en ce que** l'élément d'actionnement manuel peut être couplé à la denture (17), en particulier au moyen d'une contre-denture correspondant à la denture (17).

5. Dispositif de déplacement d'un élément mobile de bâtiment selon l'une quelconque des revendications 1 à 4, **caractérisé en ce que** l'élément d'actionnement manuel est monté rotatif à la manière d'une poignée de fenêtre, et **en ce que**, de préférence, l'élément d'actionnement manuel est verrouillé contre toute rotation au moyen d'un boulon libérable, l'entraînement (8) étant couplé au niveau de l'élément de déplacement (7) et **en ce que**, de de manière davantage préférée, l'élément d'actionnement manuel est déverrouillé pour la rotation par libération du boulon, l'entraînement (8) étant découplé de l'élément de déplacement (7).

6. Dispositif de déplacement d'un élément mobile de bâtiment au moins selon la revendication 2, **caractérisé en ce que** l'engrenage (11) pour l'entraînement (8) est de conception autobloquante.

7. Dispositif de déplacement d'un élément mobile de bâtiment selon l'une quelconque des revendications 1 à 6, **caractérisé en ce qu'**un accumulateur d'énergie (13) et/ou un élément générateur d'énergie sont destinés à l'alimentation en énergie de l'entraînement (8) de telle sorte que l'alimentation en énergie pour l'entraînement (8) ne dépende pas d'une tension d'alimentation externe, en particulier d'une tension du secteur.

8. Dispositif de déplacement d'un élément mobile de bâtiment selon la revendication 7, **caractérisé en ce que** l'accumulateur d'énergie (13) est une batterie ou un accumulateur rechargeable.

9. Dispositif de déplacement d'un élément mobile de bâtiment selon la revendication 7 ou 8, **caractérisé en ce que** l'élément générateur d'énergie est une cellule solaire ou une pile à combustible.

10. Dispositif de déplacement d'un élément mobile de bâtiment selon l'une quelconque des revendications 7 à 9, **caractérisé en ce qu'**une cellule solaire est prévue pour charger l'accumulateur d'énergie (13) de telle sorte que l'entraînement (8) puisse fonctionner de manière autonome, et **en ce que**, de préférence la cellule solaire est agencée sur la face de l'élément de bâtiment tournée vers l'extérieur du bâtiment, en particulier sur la face extérieure du battant de fenêtre (2), et/ou est intégrée dans la vitre de la fenêtre (1).

11. Dispositif de déplacement d'un élément mobile de bâtiment selon l'une quelconque des revendications 7 à 10, **caractérisé en ce qu'**une connexion USB (19), en particulier une connexion micro USB, est destinée à la charge de l'accumulateur d'énergie (13).

12. Dispositif de déplacement d'un élément mobile de bâtiment selon l'une quelconque des revendications 7 à 11, **caractérisé en ce que** l'accumulateur d'énergie (13) peut être chargé par induction.

13. Dispositif de déplacement d'un élément mobile de bâtiment selon l'une quelconque des revendications 7 à 12, **caractérisé en ce que** l'accumulateur d'énergie (13) est constitué d'une seule cellule d'accumulateur (13a) et/ou d'une pluralité de cellules d'accumulateur (13a, 13b) connectées en parallèle et/ou en série.

14. Dispositif de déplacement d'un élément mobile de bâtiment selon l'une quelconque des revendications 7 à 13, **caractérisé en ce que** l'état de charge de l'accumulateur d'énergie (13) peut être affiché au moyen d'un système domotique, en particulier **en ce qu'**un message est envoyé au système domotique lorsqu'une valeur seuil de l'état de charge n'est pas atteinte.
